# EUROPÄISCHE PATENTANMELDUNG

(11) **EP 1 244 074 A1**
(43) Veröffentlichungstag der Anmeldung: **25.09.2002**
(21) Anmeldenummer: 01106987.9
(22) Anmeldetag: 21.03.2001
(51) Int. Cl.: G07D 9/00

(54) **Magazinier-, Transport- und Ausgabevorrichtung für lose, gerollte oder in Beutel verpackte Münzen oder andere Materialien**

(71) Anmelder: Kubon AG, 54294 Trier (DE)
(72) Erfinder: Kubon, Klaus, 54296 Trier (DE); Kuehn, Horst, 54411 Hermeskeil (DE); Buettner, Guenther, 54329 Konz (DE)

(57) **Zusammenfassung**

Vorrichtung und Verfahren fuer die Magazinierung, den Transport und die Ausgabe von lose oder in Beutel verpackte Muenzen oder aehnliche Produkte, bei der die Lagerung und der Transport der Produkte in Behaelter / Gondeln erfolgt die einseitig schwenkbar an einer, in Schleifen laufenden, endlosen Kette befestigt sind. Diese Gondeln sind als offene Schalen ausgebildet, deren Oeffnung unabhaengig von der Bewegungsrichtung immer nach oben gerichtet ist. Durch eine Zwangsfuehrung werden die Gondeln ueber der Ausgabeoeffnung so gedreht das sie sich entleeren.

Das neue Verfahren ermoeglicht es, lose oder in Beutel verpackte Muenzen oder Materialien mit aehnlicher Konsistenz, mit geringem Aufwand und geringem Platzbedarf zu speichern, zu transportieren und an einer genau definierten Stelle auszugeben.

Dieses Verfahren kann zum Beispiel sehr wirtschaftlich in Geldwechsel- und Geldausgabeautomaten eingesetzt werden, wo auf engem Raum in Beutel verpackte Muenzen gespeichert und ausgegeben werden muessen.
Durch die Veraenderung der Transportgondeln und der Transportkette ist diese Vorrichtung sehr leicht an andere Mate-rialien anzupassen.

## Beschreibung

Die Erfindung betrifft eine Vorrichtung fuer die Magazinierung, den Transport und der Ausgabe von losen oder in Beutel verpackten Muenzen oder Produkten mit aehnlicher Konsistenz.

Es sind derartige Ausgabeeinheiten fuer in Beutel verpackte Produkte bekannt, bei denen mittels Foerderschnecken oder Foerderspiralen die gefuellten Beutel gespeichert und zur Ausgabe transportiert werden. Diese Transportprinzipien sind ungeeignet fuer Beutel deren Fuellung eine leicht verformbare Masse besitzt, wie zum Beispiel Muenzen.

Die Aufgabe der Erfindung besteht darin, eine Speicher-, Transport- und Ausgabevorrichtung zu entwickeln, die mit einem geringen mechanischen Aufwand ein großes Speichervolumen besitzt, sowie unabhaengig von der Konsistenz des Speichermediums, sicher Lagert, transportiert und die Beutel an einer genau definierten Stelle sicher auswirft.

Wie aus der Ausschnittzeichnung zu erkennen ist, wurde diese Aufgabe dadurch geloest, dass an einer endlosen Kette (1), die in mehreren Schleifen vertikal und horizontal mittels eines elektromotorischen Antriebes bewegt wird, offene Behaelter / Gondeln (2) einseitig schwenkbar befestigt sind, in denen losen Muenzen, Muenzbeutel oder sonstige Produkte gelagert werden.
Der Befestigungs- und Drehpunkt (3) der Transportgondeln ist so hoch gelagert dass die Oeffnungen (4) der Gondeln, bedingt durch den dadurch tiefgelegten Schwerpunkt, unabhaengig von der Bewegungsrichtung der Kette, immer nach oben zeigt, so dass der Inhalt der Gondeln sicher gelagert wird.
Erst ueber der Ausgabeoeffnung (5) werden die Gondeln durch eine Fuehrung (6) mit der Oeffnung nach unten geschwenkt, so dass sie sich in die Ausgabe entleeren.
An den Gondeln ist eine Verzahnung (8) angebracht, die sich beim zuruecklaufen der Kette, was vorteilhaft für das Beladen der leeren Gondeln ist, in eine Vorrichtung (7) verhakt, so dass die Gondeln zwangsweise mit der Oeffnung zum beladen nach oben gedreht werden.

## Patentansprüche

1. Speicher-, Transport - und Ausgabevorrichtung fuer lose, gerollte oderin Beutel verpackte Muenzen oder sonstige Produkte, bei der die Lagerung der Produkte in Gondeln, die als offene Halbschalen ausgebildet sind erfolgt.

2. Speicher-, Transport - und Ausgabevorrichtung fuer Lose, gerollte oder in Beutel verpackte Muenzen oder sonstige Produkte nach Anspruch 1, **dadurch gekennzeichnet, dass** die Gondeln einseitig frei drehbar an einer in Schleifen angeordneten endlosen Kette befestigt sind.

3. Speicher-, Transport - und Ausgabevorrichtung fuer lose, gerollte oder in Beutel verpackte Muenzen oder sonstige Produkte nach Anspruch 1 und 2, **dadurch gekennzeichnet, dass** die an Kette befestigten Gondeln in so großen Abstaenden angeordnet sind, dass sie sich beim Transport, unabhaengig von der Bewegungsrichtung, nicht beruehren.

4. Speicher-, Transport - und Ausgabevorrichtung fuer lose, gerollte oder in Beutel verpackte Muenzen oder sonstige Produkte nach Anspruch 1 bis 3, **dadurch gekennzeichnet, dass** der Befestigungs- und Drehpunkt der Gondeln so hoch angebracht ist, dass die Oeffnung der Gondeln, bedingt durch den tiefer gelegten Schwerpunkt, unabhaengig von der Bewegungsrichtung der Kette, immer nach oben gerichtet ist.

5. Speicher-, Transport - und Ausgabevorrichtung fuer lose, gerollte oder in Beutel verpackte Muenzen oder sonstige Produkte nach Anspruch 1 bis 4, **dadurch gekennzeichnet, dass** die Gondeln durch eine Fuehrung bei der Bewegung der Kette in Ausgaberichtung, ueber der Ausgabe mit der Oeffnung nach unten geschwenkt werden, so dass sie sich entleeren.

6. Speicher-, Transport - und Ausgabevorrichtung fuer lose, gerollte oder in Beutel verpackte Muenzen oder sonstige Produkte nach Anspruch 1 bis 5, **dadurch gekennzeichnet**, das an den Gondeln eine Verzahnung angebracht ist, die sich beim Rueckwaertslauf der Kette, in eine Vorrichtung verhakt, wodurch die Gondeln zwangsweise mit der Oeffnung nach oben gedreht werden.
